# EUROPÄISCHE PATENTANMELDUNG

(11) **EP 3 767 175 A1**
(43) Veröffentlichungstag der Anmeldung: **20.01.2021**
(21) Anmeldenummer: 20185200.1
(22) Anmeldetag: 10.07.2020
(51) Int. Cl.: F23N 5/12, F23N 5/20

(54) **VERFAHREN UND VORRICHTUNG ZUR ANPASSUNG DER EMPFINDLICHKEIT EINES DETEKTORS ZUR ÜBERWACHUNG EINER FLAMME IN EINEM HEIZGERÄT**

(30) Priorität: 16.07.2019 DE 102019119206
(71) Anmelder: Vaillant GmbH, 42859 Remscheid (DE)
(72) Erfinder: Grabe, Jochen, 51688 Wipperfürth (DE); Hucke, Stefan, 42107 Wuppertal (DE); Funke, Tobias, 58313 Herdecke (DE)
(74) Vertreter: Popp, Carsten

(57) **Zusammenfassung**

Die Erfindung betrifft ein Verfahren und eine Vorrichtung zur Anpassung der Empfindlichkeit eines Detektors (11) zur Überwachung einer Flamme in einem Heizgerät (1), wobei eine Wechselspannungsquelle (12) einzelne Wechselspannungspulse (13) einer Wechselspannungsfrequenz (F1) und einer vorgebbaren Länge (L) zwischen einer in einem Flammenbereich (2) liegenden lonisationselektrode (7) und einer Gegenelektrode (9) erzeugt, wobei ein zeitlicher Abstand (T) zwischen dem Beginn aufeinander folgender Wechselspannungspulse (13) liegt, und wobei die Länge (L) und/oder der Abstand (T) der einzelnen Wechselspannungspulse (13) einstellbar sind. Die Vorrichtung in einem Heizgerät (1) mit einer Luftzufuhr (3) und einer Brenngaszufuhr (4), umfasst eine lonisationselektrode (7) in einem Flammenbereich (2), eine Gegenelektrode (9), eine Wechselspannungsquelle (11) und eine Auswertelektronik (14) zur Ermittlung eines Ionisationssignales. Die Wechselspannungsquelle (12) ist für eine in zeitlichen Abständen (T) erfolgende Erzeugung von einzelnen Wechselspannungspulsen (13) einer Wechselspannungsfrequenz (F1), insbesondere größer 1 kHz, und einer vorgebbaren Länge (L) ausgebildet ist, wobei die Länge (L) und/oder der zeitliche Abstand (T) der einzelnen Wechselspannungspulse (13) einstellbar sind. Durch eine solche Einstellung der effektiven Amplitude der Wechselspannungsquelle (12) lässt sich die Empfindlichkeit des Detektors (11) anpassen.

## Beschreibung

Die Erfindung liegt auf dem Gebiet der Regelung oder Überwachung eines Verbrennungsprozesses in einem Heizgerät, insbesondere einem Brenner zur Warmwasserbereitung oder Beheizung eines Gebäudes. Zur Messung einer Qualität der Verbrennung, die hauptsächlich von dem während der Verbrennung vorliegenden Verhältnis von Luft zu Brenngas (Lambda-Wert, auch Luftzahl genannt) abhängt, wird insbesondere bei vielen Heizgeräten eine lonisationsmessung in einem Flammenbereich durchgeführt. Solche Messungen sollen eine stabile Regelung über lange Zeiträume ermöglichen.

Außerdem wird in Heizgeräten typischerweise auch eine Flammenüberwachung durchgeführt, deren wesentliche Aufgabe darin besteht, sicherzustellen, dass nach dem Start des Heizgerätes keine Zufuhr von Brenngas erfolgt, wenn keine Flamme vorliegt. Damit werden die Entstehung eines eventuell explosiven Gemisches und das Austreten von unverbranntem Brenngas verhindert. Dies kann auf viele verschiedene Weisen erreicht werden. Es gibt optische, thermische und elektronische Systeme. Ein oft eingesetzter elektronischer Flammenwächter nutzt eine ohnehin vorhandene Zündelektrode, die ansonsten nach der Zündung einer Flamme nicht anderweitig benötigt wird, zur Erzeugung eines lonisationssignals, welches zur Überwachung der Flamme dient. Das speziell aufbereitete lonisationssignal kann nicht nur das Vorhandensein einer Flamme bzw. deren Erlöschen sicher detektieren, sondern beispielsweise auch das physische Abheben der Flamme vom Brenner durch zu hohe Luftzufuhr frühzeitig messen. So kann bei Instabilitäten der Flamme frühzeitig eine Abschaltung erfolgen.

Nach dem Stand der Technik wird bisher im Betrieb eine Flammenüberwachung oft durch Anlegen einer in der Amplitude konstanten oder einstellbaren Wechselspannung an eine Zünd- oder lonisationselektrode (im Folgenden: lonisationselektrode) durchgeführt, wobei der bei Vorhandensein von Flammen ionisierte Flammenbereich eine gleichrichtende Wirkung hat, so dass ein lonisationsstrom hauptsächlich jeweils nur während einer Halbwelle des Wechselstromes fließt. Dieser Strom oder ein daraus abgeleitetes Spannungssignal, im Folgenden lonisationssignal genannt, werden gemessen und gegebenenfalls nach einer Digitalisierung in einem Analog/Digital-Wandler zur Flammenüberwachung weiterverarbeitet. Insbesondere wird bisher eine Wechselspannungsquelle mit einem hohen Ausgangswiderstand eingesetzt, die zunächst eine Wechselspannung ohne Gleichspannungsanteil an die lonisationselektrode und die Gegenelektrode (Masse) liefert. Beim Auftreten einer Flamme zwischen den beiden fällt auf Grund des hohen Ausgangswiderstandes die Spannung wegen der Gleichrichterwirkung der Flamme im Wesentlichen nur in einer Halbwelle ab, so dass an einer Auswerteelektronik (Verstärker und Umwandler) eine Wechselspannung mit einem negativen Gleichspannungsanteil anliegt, die in der Auswerteelektronik zu einem lonisationssignal verarbeitet und in einem Analog/Digitalwandler in ein Digitalsignal umgewandelt werden kann. Bei bekannten Flammenüberwachungssystemen werden z. B. Wechselspannungen mit einer Frequenz bis zu 200 Hertz [Hz] und Amplituden von 50 bis 200 Volt [V] eingesetzt. Eine Einstellung der Spannung ist wünschenswert, um die Empfindlichkeit der Überwachung einstellen zu können, erfordert aber einen erheblichen Schaltungstechnischen und apparativen Aufwand, insbesondere auch einen relativ großen Transformator.

Hier will die vorliegende Erfindung Abhilfe schaffen, um einen sicheren und zuverlässigen Betrieb eines Heizgerätes mit einer qualitativ und/oder quantitativ präzisen Flammenüberwachung bei geringem apparativem Aufwand und kostengünstig zu ermöglichen.

Zur Lösung dieser Aufgabe dienen ein Verfahren, eine Vorrichtung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit den Figuren, veranschaulicht die Erfindung und gibt weitere Ausführungsbeispiele an.

Das erfindungsgemäße Verfahren zur Anpassung der Empfindlichkeit eines Detektors zur Überwachung einer Flamme in einem Heizgerät, zeichnet sich dadurch aus, dass eine Wechselspannungsquelle einzelne Wechselspannungspulse einer vorgebbaren Wechselspannungsfrequenz und einer vorgebbaren Länge zwischen einer in einem Flammenbereich liegenden lonisationselektrode und einer Gegenelektrode erzeugt, wobei ein zeitlicher Abstand zwischen dem Beginn der einzelnen Wechselspannungspulse liegt, und wobei die Länge und/oder der Abstand der einzelnen Wechselspannungspulse einstellbar sind. Auf diese Weise lässt sich eine effektive Amplitude der Wechselspannung einstellen, was eine einfachere und vor allem kostengünstigere Bauweise erlaubt als bei Verwendung einer in der Amplitude einstellbaren konventionellen Wechselspannungsquelle. Es hat sich gezeigt, dass es für die angestrebte Genauigkeit einer Flammenüberwachung nicht darauf ankommt, ob die Wechselspannung sinusförmig und kontinuierlich ist oder nicht. Wichtig ist lediglich, dass die effektive Amplitude, also das Integral der einzelnen Amplituden über eine gewisse Zeit reproduzierbar einstellbar ist und dass auch das Integral von positiven und negativen Halbwellen über die Zeit im Wesentlichen konstant ist, also negative und positive Halbwellen in etwa gleich auftreten. Auf die Form der Wechselspannungspulse kommt es hingegen nicht an, so dass einzelne Pulse z. B. abfallende Amplituden haben können. Bei gleichbleibender Form und Länge der einzelnen Wechselspannungspulse lässt sich die effektive Amplitude der Wechselspannung, die allein sich auf das lonisationssignal auswirkt, durch Einstellung des zeitlichen Abstandes der Wechselspannungspulse einstellen. So kann die Empfindlichkeit der Messung im Betrieb angepasst werden.

Bevorzugt ist die Wechselspannungsfrequenz höher als eine sich aus dem zeitlichen Abstand der Wechselspannungspulse ergebende Wiederholfrequenz, insbesondere größer als 1 Kilohertz [kHz]. Frequenzen im Kilohertz-Bereich lassen sich mit kleineren Transformatoren erzeugen als niedrigere Frequenzen, wodurch insgesamt kleinere elektronische Schaltungen möglich werden.

In einer besonderen Ausführungsform der Erfindung ist die Wechselspannungsfrequenz größer 15 kHz. Damit lassen sich Pulse erzeugen, die einige aufeinander folgende, möglicherweise in ihrer Amplitude abklingende Wellen enthalten und in geeigneten zeitlichen Abständen wiederholt werden können.

Geeignete Abstände ergeben sich insbesondere bei einer Wiederholfrequenz zwischen 0,2 und 15 kHz. Die effektive Amplitude (Spannung) der Wechselspannung lässt sich mit diesen Werten in einem weiten Bereich einstellen.

Die maximale Amplitude der Wechselspannungspulse liegt bei einer bevorzugten Ausführungsform der Erfindung zwischen 50 und 300 Volt [V], vorzugsweise zwischen 100 und 200 V.

Bevorzugt soll jeder Wechselspannungspuls im Wesentlichen keinen Gleichspannungsanteil aufweisen, damit die Gleichrichterwirkung der Flamme leicht gemessen und ausgewertet werden kann. Ein eventuell vorhandener kleiner Gleichspannungsanteil sollte jedenfalls konstant sein, so dass er gegebenenfalls kompensiert werden kann.

Bei einer besonderen Ausführungsform der Erfindung weist jeder Wechselspannungspuls eine während seiner Länge abnehmende Amplitude auf. Zur Erzeugung solcher Pulse kann z. B. auf das Prinzip eines sogenannten "Flyback Converters" zurückgegriffen werden. Mit einem einfachen Microcontroller kann dann eine einfache Einstellung der effektiven Amplitude durch Variation der zeitlichen Abstände der Wechselspannungspulse vorgenommen werden.

Eine erfindungsgemäße Vorrichtung zur Anpassung der Empfindlichkeit eines Detektors zur Überwachung einer Flamme in einem Heizgerät mit einer Luftzufuhr und einer Brenngaszufuhr umfasst eine lonisationselektrode in einem Flammenbereich, eine Gegenelektrode, eine Wechselspannungsquelle und eine Auswertelektronik zur Ermittlung eines lonisationssignales, wobei die Wechselspannungsquelle für eine in zeitlichen Abständen erfolgende Erzeugung von einzelnen Wechselspannungspulsen einer Wechselspannungsfrequenz, insbesondere größer 1 kHz, und einer vorgebbaren Länge ausgebildet ist und wobei die Länge und/oder der Abstand der einzelnen Wechselspannungspulse einstellbar sind. Das sich aus Länge der Pulse und zeitlichem Abstand ergebende sogenannte Tastverhältnis wird zur Einstellung einer gewünschten effektiven Amplitude der Wechselspannung genutzt, womit die Empfindlichkeit der Messung an Betriebsbedingungen angepasst werden kann.

Bevorzugt ist die Wechselspannungsquelle für Frequenzen größer 15 kHz und Wechselspannungspulse gleichbleibender Länge bei Einstellbarkeit des zeitlichen Abstandes der Wechselspannungspulse ausgelegt.

Der zeitliche Abstand zwischen dem Beginn zweier aufeinander folgender Wechselspannungspulse ist bei einer bevorzugten Ausführungsform zwischen 0,005 und 5 Millisekunden [ms] einstellbar, vorzugsweise zwischen 0,05 und 1 ms.

Die Erfindung betrifft auch ein Computerprogrammprodukt, umfassend Befehle, die bewirken, dass das Heizgerät das beschriebene Verfahren mit der beschriebenen Vorrichtung ausführt.

Ein schematisches Ausführungsbeispiel der Erfindung, auf das diese jedoch nicht beschränkt ist, und die Funktionsweise des erfindungsgemäßen Verfahrens werden nun anhand der Zeichnung detailliert erläutert. Es stellen dar:
- Fig. 1:: schematisch ein Heizgerät mit einer Flammenüberwachung,
- Fig. 2:: eine schematische Schaltung zur Erzeugung eines lonisationssignals gemäß der Erfindung und
- Fig. 3:: ein Diagramm zur Veranschaulichung einer Veränderung der effektiven Amplitude einer Wechselspannung im Vergleich zwischen Stand der Technik und der Erfindung.

Figur 1 zeigt schematisch ein Ausführungsbeispiel einer hier vorgeschlagenen Vorrichtung. In einem Heizgerät 1 zur Verbrennung eines Brenngases mit Luft bildet sich beim Betrieb ein Flammenbereich 2 aus. Luft gelangt über eine Luftzufuhr 3 und ein Gebläse 5 in das Heizgerät 1. Brenngas wird der Luft über eine Brenngaszufuhr 4 und ein Brenngasventil 6 beigemischt. Eine Zündelektrode 7 zündet beim Start des Verbrennungsprozesses das Gemisch und wird danach z. B. als Teil einer Flammenüberwachung 11 verwendet. Bei bisher üblichen Geräten wird mittels einer lonisationselektrode 8 typischerweise ein lonisationssignal im Flammenbereich 2 gemessen, welches zur Regelung des Lambda-Wertes beim Betrieb des Heizgerätes genutzt wird. Dazu dient dann eine Regeleinheit 10, die Gebläse 5 und/oder Brenngasventil 6 entsprechend regelt. Eine Flammenüberwachung 11, mit der sich die vorliegende Erfindung geschäftigt, stellt sicher, dass nur Brenngas zugeführt wird, wenn eine stabile Flamme detektiert wird. Dazu wird eine weitere lonisationselektrode, meist kann dafür die Zündelektrode 7 verwendet werden, genutzt, um ein weiteres lonisationssignal zu erzeugen, dessen elektronische Verarbeitung speziell für die Aufgabe der Flammenüberwachung ausgelegt ist. Insbesondere eine Wechselspannungsquelle 12 ist besonders für diesen Zweck gestaltet.

Fig. 2 zeigt schematisch ein Ausführungsbeispiel für eine Schaltung, wie sie für die Flammenüberwachung eingesetzt werden kann. Eine Wechselspannungsquelle 12 mit einem hohen Ausgangswiderstand 13 liefert zunächst eine Wechselspannung im Wesentlichen ohne Gleichspannungsanteil an die Zündelektrode 7 und die Gegenelektrode 9 (Masse). Beim Auftreten einer Flamme zwischen den beiden (hier als Ersatzschaltbild 16 dargestellt) fällt die Spannung wegen der Gleichrichterwirkung der Flamme (im Ersatzschaltbild als Diode dargestellt) nur in einer Halbwelle ab, so dass am Eingang einer Auswerteelektronik 14 (Verstärker und Umwandler) eine Wechselspannung mit einem negativen Gleichspannungsanteil anliegt, die in der Auswerteelektronik 14 zu dem gewünschten lonisationssignal wird und in einem Analog/Digitalwandler 15 umgewandelt und dann weiter verarbeitet werden kann. Diese gesamte Anordnung bildet einen Detektor zur Flammenüberwachung, der nur dann ein lonisationssignal liefert, wenn eine Flamme vorhanden ist, wobei das lonisationssignal auch einen typischen Verlauf hat, aus dem sich beispielsweise das beginnende physische Abheben der Flammen von Gasaustrittsöffnungen erkennen lässt, so dass eine Abschaltung auch bei beginnender Instabilität durch zu große Gasgeschwindigkeit oder zu hohen Lambda-Wert erfolgen kann. Allerdings ist die Empfindlichkeit des Detektors abhängig von der Amplitude der verwendeten Wechselspannung, weshalb diese im Stand der Technik im Allgemeinen in ihrer Amplitude einstellbar ist, beispielsweise zwischen 50 und 200 V bei einer Frequenz von beispielsweise 200 Hz. Erfindungsgemäß wird nunmehr eine Wechselspannungsquelle 12 eingesetzt, die einen Wechselspannungspuls-Erzeuger 17 aufweist, einen Microcontroller 18 und einen Einsteller 19. Durch diesen Aufbau entsteht eine kostengünstige und platzsparende Wechselspannungsquelle 12, bei der eine effektive Amplitude entsprechend der gewünschten Empfindlichkeit des Detektors eingestellt werden kann. Eine effektive Amplitude hat zwar nicht die Form einer typischen etwa sinusförmigen Wechselspannung, führt aber bei der weiteren Verarbeitung zu den gleichen Ionisationssignalen wie eine sinusförmige Wechselspannung mit dieser Amplitude.

Fig. 3 veranschaulicht qualitativ, was bei dem Vorgang der erfindungsgemäßen Einstellung der effektiven Amplitude geschieht. Im oberen Teil der Fig. 4 ist dargestellt, wie sich eine sinusförmige Wechselspannung der Amplitude U1 verändert, wenn die Amplitude auf einen Wert U2 verringert wird. Aufgetragen ist in dem Diagramm die Spannung U gegen die Zeit t.

Im unteren Teil der Fig. 2 ist dargestellt, wie die effektive Amplitude einer aus einzelnen Wechselspannungspulsen 13 der Länge L gebildeten Wechselspannung eingestellt werden kann, indem der Abstand T zwischen den einzelnen Wechselspannungspulsen 13 verändert wird. Bei einem Abstand T1 ergibt sich eine größere effektive Amplitude als bei einem Größeren Abstand T2. Wird die maximale Amplitude Umax der einzelnen Wechselspannungspulse 13 geeignet gewählt, ggf. auch deren Frequenz F1, so kann eine effektive Amplitude entsprechend der im oberen Teil der Fig. 3 dargestellten sinusförmigen Wechselspannungen eingestellt werden.

Die Erfindung ermöglicht damit eine alternative kostengünstige Bauweise für eine einstellbare Wechselspannungsquelle bei einem Detektor zur Flammenüberwachung in einem Heizgerät.

### Bezugszeichenliste

- 1: Heizgerät
- 2: Flammenbereich
- 3: Luftzufuhr
- 4: Brenngaszufuhr
- 5: Gebläse
- 6: Brenngasventil
- 7: Zündelektrode
- 8: lonisationselektrode
- 9: Brenner / Gegenelektrode
- 10: Regeleinheit
- 11: Detektor/ Flammenüberwachung
- 12: Wechselspannungsquelle
- 13: Ausgangswiderstand
- 14: Auswerteelektronik
- 15: Analog/Digitalwandler
- 16: Ersatzschaltbild einer Flamme
- 17: Wechselspannungspuls-Erzeuger
- 18: Microcontroller
- 19: Einsteller
- U1: erste Amplitude
- U2: zweite Amplitude
- Umax: Maximale Amplitude
- T: zeitlicher Abstand
- T1: erster zeitlicher Abstand
- T2: zweiter zeitlicher Abstand
- F1: Wechselspannungsfrequenz
- f2: Wiederholfrequenz

## Patentansprüche

1. Verfahren zur Anpassung der Empfindlichkeit eines Detektors (11) zur Überwachung einer Flamme in einem Heizgerät (1), wobei eine Wechselspannungsquelle (12) einzelne Wechselspannungspulse (13) einer Wechselspannungsfrequenz (F1) und einer vorgebbaren Länge (L) zwischen einer in einem Flammenbereich (2) liegenden lonisationselektrode (7) und einer Gegenelektrode (9) erzeugt, wobei ein zeitlicher Abstand (T) zwischen dem Beginn aufeinander folgender Wechselspannungspulse (13) liegt, und wobei die Länge (L) und/oder der Abstand (T) der einzelnen Wechselspannungspulse (13) einstellbar sind.

2. Verfahren nach Anspruch 1, wobei die Wechselspannungsfrequenz (F1) höher als eine sich aus dem zeitlichen Abstand (T) der Wechselspannungspulse (13) ergebende Wiederholfrequenz (f2) ist.

3. Verfahren nach Anspruch 1 oder 2, wobei die Wechselspannungsfrequenz (F1) größer als 1 Kilohertz [kHz] ist.

4. Verfahren nach einem der vorhergehenden Ansprüche, wobei die Wechselspannungsfrequenz (F1) größer 15 kHz ist.

5. Verfahren nach einem der vorhergehenden Ansprüche, wobei die Wiederholfrequenz (f2) zwischen 0,2 und 15 kHz liegt.

6. Verfahren nach einem der vorhergehenden Ansprüche, wobei die maximale Amplitude (Umax) der Wechselspannungspulse (13) zwischen 50 und 300 Volt [V] liegt.

7. Verfahren nach einem der vorhergehenden Ansprüche, wobei jeder Wechselspannungspuls (13) im Wesentlichen keinen Gleichspannungsanteil aufweist.

8. Verfahren nach einem der vorhergehenden Ansprüche, wobei jeder Wechselspannungspuls (13) eine während seiner Länge (L) abnehmende Amplitude (U) aufweist.

9. Vorrichtung zur Anpassung der Empfindlichkeit eines Detektors (11) zur Überwachung einer Flamme in einem Heizgerät (1) mit einer Luftzufuhr (3) und einer Brenngaszufuhr (4), umfassend eine lonisationselektrode (7) in einem Flammenbereich (2), eine Gegenelektrode (9), eine Wechselspannungsquelle (11) und eine Auswertelektronik (14) zur Ermittlung eines Ionisationssignales, wobei die Wechselspannungsquelle (11) für eine in zeitlichen Abständen (T) erfolgende Erzeugung von einzelnen Wechselspannungspulsen (13) einer Wechselspannungsfrequenz (F1) und einer vorgebbaren Länge (L) ausgebildet ist und wobei die Länge (L) und/oder der zeitliche Abstand (T) der einzelnen Wechselspannungspulse (13) einstellbar sind.

10. Vorrichtung nach Anspruch 9, wobei die Wechselspannungsquelle für Frequenzen (F1) größer 15 kHz und Wechselspannungspulse (13) gleichbleibender Länge (L) bei Einstellbarkeit des zeitlichen Abstandes (T) der Wechselspannungspulse (13) ausgelegt ist.

11. Vorrichtung nach Anspruch 9 oder 10, wobei der zeitliche Abstand (T) zwischen dem Beginn zweier aufeinanderfolgender Wechselspannungspulse zwischen 0,005 bis 5 Millisekunden [ms] einstellbar ist.

12. Computerprogrammprodukt, umfassend Befehle, die bewirken, dass die Vorrichtung nach einem der Ansprüche 9 bis 11 das Verfahren nach einem der Ansprüche 1 bis 8 ausführt.
